# EUROPÄISCHE PATENTSCHRIFT

(11) **EP 0 975 249 B1**
(45) Veröffentlichungstag und Bekanntmachung des Hinweises auf die Patenterteilung: **20.08.2003**
(21) Anmeldenummer: 98965616.0
(22) Anmeldetag: 17.12.1998
(51) Int. Cl.: A47B 9/04, A47B 17/02

(54) **VORRICHTUNG ZUR HÖHENVERSTELLUNG VON PLATTEN**
DEVICE FOR HEIGHT ADJUSTMENT OF PANELS
DISPOSITIF POUR LE REGLAGE EN HAUTEUR DE PLATEAUX

(30) Priorität: 22.12.1997 DE 19757313
(43) Veröffentlichungstag der Anmeldung: 02.02.2000
(73) Patentinhaber: Niehaus, Joachim, 59469 Ense (DE)
(72) Erfinder: Niehaus, Joachim, 59469 Ense (DE)
(74) Vertreter: Dörner, Lothar, Dipl.-Ing.
(86) Internationale Anmeldenummer: DE9803711
(87) Internationale Veröffentlichungsnummer: WO99032012

(56) Entgegenhaltungen:
- DE-A- 3 835 436
- DE-A- 4 227 844
- DE-U- 9 214 214

## Beschreibung

Die Erfindung betrifft eine Vorrichtung zur Höhen- und Schrägverstellung von Platten, insbesondere Arbeitsplatten, mit mindestens einer Konsole, die an einem Gestell angebracht werden kann und mindestens zwei vertikal unabhängig translatierbaren Hubeinheiten aufweist.

Vorrichtungen der genannten Art sind als Höhenverstellungen von Tischen, insbesondere Arbeitstischen, Konferenztischen oder Zeichentischen etc., bekannt. Die bekannten Höhenverstellungen (vgl. DE 297 06 520 U1) greifen dabei direkt in die zu verstellende Arbeitsplatte ein. Dabei werden zwei Höhenverstellungseinrichtungen unter der Platte so befestigt, dass diese parallel in vertikaler Achsrichtung verschoben werden können. Die bekannten Vorrichtungen sind in der Regel mit einem Gehäuse ausgestattet, in dem die Hubeinheiten vorgesehen sind. Das Gehäuse ist mit dem Gestell des Tisches verschraubt. Hierzu sind an dem Gestell und an dem Gehäuse besondere Befestigungsmöglichkeiten angebracht.

Die bekannten Vorrichtungen weisen den Nachteil auf, dass sie nur an den Orten anzuordnen sind, die durch die an den Gestellen vorgesehenen Aufnahmen definiert sind. Darüber hinaus sind die bekannten Vorrichtungen aufgrund der besonderen Aufnahmen an den Gehäusen und an den Gestellen in der Fertigung aufwendig.

In DE 92 14 214 U wird eine Höhenverstellung beschrieben, die eine verschiebbare Befestigung auf einem Trägerprofil ermöglicht. Hier werden Gewindezapfen durch eine Rändelmutter vertikal verschoben. Hierbei ist durch die Art der Befestigung, welche am Plattenträger bzw. Plattentragrahmen auch spezielle Aufnahmelaschen erfordert, nur eine Höhenverstellung vorgesehen. Eine Schrägverstellung würde zum Klemmen der Verstellung führen, was auch bei einer Höhenverstellung beim abwechselnden Verstellen der einzelnen Gewindezapfen möglich wäre. Der Gewindezapfen muß hier auch die seitliche Führung der Tischplatte übernehmen, wodurch die Führungseigenschaften durch das Spiel des Bewegungsgewindes von geringer Qualität sind. Je weiter die Gewindezapfen aus dem Unterteil herausgeschoben werden, umso labiler wird die Führung. Hierdurch ist der nutzbare Verstellweg im Verhältnis zur Bauhöhe der Vorrichtung stark begrenzt. Weiterhin ist eine Verkettung von mehreren Verstelleinrichtungen nicht vorgesehen.

Hier will die Erfindung Abhilfe schaffen. Der Erfindung liegt die Aufgabe zugrunde, eine Vorrichtung zur Höhen- und Schrägverstellung von Platten zu schaffen, die einen großen nutzbaren Verstellweg im Verhältnis zur Bauhöhe der Vorrichtung ergeben soll, die einfach aufgebaut ist und an beliebigen Stellen des Gestells zu befestigen ist. Gemäß der Erfindung wird diese Aufgabe dadurch gelöst, dass auf die Konsole ein Dekkel aufgeschraubt ist, dass zwischen Konsole und Deckel eine Öffnung ausgebildet ist, durch die die Konsole durch Klemmung auf einem die Öffnung durchsetzenden Traversenprofil des Gestells befestigt werden kann, dass die Hubeinheiten in der Konsole von Bohrungen aufgenommen sind, und dass die Hubeinheiten drehfest in den Bohrungen eingesetzt sind.

Durch die erfindungsgemäße Ausbildung ist es möglich, die Vorrichtung an beliebigen Orten des Gestells anzuordnen. Hierbei erfolgt die Befestigung mit dem Gestell durch ein die Öffnung zwischen Deckel und Konsole durchsetzendes Profil. Nach dem Aufschrauben des Deckels auf die Konsole ist die Vorrichtung an dem Profil geklemmt gehalten. Durch die Bohrungen ist auf einfache Weise eine sichere Anordnung der rechten und linken Hubeinheiten in der Konsole geschaffen. Die Montage ist darüber hinaus erheblich vereinfacht.

In Ausgestaltung der Erfindung sind an den Hubeinheiten mindestens je eine Nocke ausgebildet, die in Schlitzen der Konsole geführt ist. Dadurch ist auf einfache Weise eine hohe Betriebssicherheit der erfindungsgemäßen Vorrichtung geschaffen.

In Weiterbildung der Erfindung sind die Hubeinheiten in der Konsole auf geteilten Lagerscheiben abgestützt, die in ihrer Mitte ein Loch einschließen. Hierdurch ist eine einfache Montage der Vorrichtung gewährleistet. Darüber hinaus führt diese Weiterbildung zur sicheren Funktion der Hubeinheiten.

In Weiterbildung der Erfindung ist in der Konsole zwischen den Hubeinheiten eine Aussparung vorgesehen. Dadurch besteht die Möglichkeit, Profile mit größeren Abmessungen zwischen Konsole und Deckel hindurchzuführen.

In vorteilhafter Ausgestaltung der Erfindung weisen die Hubeinheiten ein Tragelement auf, das in der Form eines Bolzens ausgebildet und in einer Aufnahme befestigt ist. Durch das Vorsehen von Tragelementen besteht die Möglichkeit, auch unter schwierigen Einbaubedingungen an der Platte die Funktion der Höhenverstellung zu gewährleisten. Die Form des Bolzens ist aufgrund der Stabilitätseigenschaften besonders geeignet. Darüber hinaus ist seine Fertigung preiswert.

In vorteilhafter Weiterbildung der Erfindung ist je ein Bolzen an seinem dem Hubelement abgewandten Ende in einem Loch oder einem Langloch im Plattentragrahmen geführt. Durch die Verwendung von Löchern sowie Langlöchern ist es möglich, bei einer gewünschten Neigung der Platte die auftretende Streckenlängung auszugleichen.

Bevorzugt sind die Hubeinheiten mit einem Maßstab versehen. Dadurch ist es auf einfache Weise möglich, die jeweilige Höhe der Hubeinheit zu ermitteln.

Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im einzelnen beschrieben. Es zeigen jeweils in perspektivischer Darstellung:
- Fig. 1: eine Vorrichtung zur Höhenverstellung;
- Fig. 2: einen Längsschnitt durch die in Fig. 1 dargestellte Vorrichtung;
- Fig. 3: ein Getriebe mit Antriebsspindel und Lagerung zu der Vorrichtung nach Fig 1;
- Fig. 4: das Getriebe aus Fig. 3;
- Fig. 5: das Getriebe mit Antriebsspindel und Lagerung nach Fig. 3 in Explosionsdarstellung von oben;
- Fig. 6: die Explosionsdarstellung nach Fig. 5 von unten;

Die als Ausführungsbeispiel gewählte Vorrichtung besteht aus zwei Konsolen 12, die voneinander im Abstand an einem Traversenprofil 16 befestigt sind. Die Befestigung jeder Konsole 12 erfolgt durch Aufschrauben eines Deckels 13 auf die Konsole 12. Das Traversenprofil 16 durchsetzt dabei eine zwischen Konsole 12 und Deckel 13 ausgebildete Öffnung 123. Die Vorrichtung ist dadurch auf dem Traversenprofil 16 geklemmt gehalten. Die Befestigung mit einer Arbeitsplatte kann beispielsweise über einen Vierkantrohrrahmen gebildet sein, der jeweils an der linken und rechten Seite der Tischplatte von einer Konsole 12 getragen wird. Konsole 12 und Deckel 13 sind als Aluminium/Magnesium-Druckgußteile ausgebildet.

Die Verbindung der Getriebe der beiden Konsolen erfolgt mit den Sechskanthohlwellen und einer Synchron-Antriebsstange in Form einer Sechskantwelle. Die Konsolen ermöglichen gleichzeitig die Höhen- und Schrägverstellung des Tisches, an dem sie befestigt sind. Mehrere Tischplatten sind mit ihrem Höhenantrieb verkettbar. Die Synchron-Antriebsstangen 15 sind über ein Verbindungsgetriebe mit einer Bediener-Handkurbel geführt, die somit auf einfache Weise die Höhen- und Schrägverstellung der verbundenen Wellen ermöglicht.

In der Konsole 12 sind Bohrungen 121 vorgesehen. Die Bohrungen 121 nehmen die Hubeinheiten 14 auf. Zwischen den Bohrungen 121 ist in der Konsole 12 eine Öffnung 123 ausgebildet. Zum Durchtritt der Hubeinheiten 14 weist der Deckel 13 zwei Öffnungen 131 auf. Im Ausführungsbeispiel ist der Deckel 13 zweigeteilt dargestellt. Die beiden Hubeinheiten 14 sind in die Konsole 12 drehfest eingesetzt.

Die Hubeinheiten 14 bestehen aus jeweils einem Tragebolzen 18, einem Kolben 22, einer Hülse 20, einer Sechskantmutter 26 und einer in das Innengewinde der Mutter 26 eingreifenden Spindel 28, die mit einem Außengewinde versehen ist. Der Kolben 22 weist an seinem unteren Ende ein Einschubfach 221 für die Mutter 26 auf. Der Kolben 22 ist mit einer zentralen Bohrung 222 versehen. Dadurch wird erreicht, dass nur die Mutter 26 mit einem Innengewinde ausgestattet werden muß und in der zentralen Bohrung 222 kein Innengewinde vorgesehen sein muß. Damit wird eine Erleichterung der Herstellung der Hubeinheiten 14 erzielt.

Im Ausführungsbeispiel weist die Vorrichtung zur Höhenverstellung je ein Getriebe 4 mit einer Getriebeaufnahme 40 auf, das die Spindel 28 antreibt.

In der dargestellten Ausführungsform ist die Hubeinheit 14 jeweils mit einem Maßstab 23 versehen, an dem der Verstellweg für den Benutzer ersichtlich ist. Dies ist insbesondere dann sinnvoll, wenn die einzelnen Hubeinheiten 14 unabhängig voneinander eingestellt werden können. Damit ist es möglich, die Höhenverstellungen der einzelnen Hubeinheiten 14 an die jeweils anderen anzupassen, um eine parallele Verschiebung der Platten zu ermöglichen.

Im Bereich ihrer Oberkante weist die Konsole 12 je eine Ablesemarkierung 231 auf. In den angrenzenden Deckelteilen der Konsole ist je eine Aussparung 125 vorgesehen. Die Aussparung 125 ist durchsetzt von dem Maßstab 23. In der Verlängerung der Aussparung 125 ist ein Tauchschlitz 126 für den Maßstab 23 vorgesehen. Der Maßstab 23 ist symmetrisch zum Zwecke seiner Austauschbarkeit vorgesehen. Quer zu dem Maßstab 23 ist ein Tragebolzen 18 für den Plattentragrahmen angeordnet.

Für den drehfesten Sitz der Hülse 20 in der Konsole 12 sind an ihrem unteren Ende Nocken 24 ausgebildet. Diese sind in montiertem Zustand der Vorrichtung in Schlitzen 122 der Konsole 12 geführt. Die Schlitze 122 dienen im Zusammenspiel mit den Nocken 24 als Verdrehsicherung und an ihrem der Platte zugewandten Ende als Anschlag.

An dem der Platte zugewandten Ende des Kolbens 22 ist eine Aufnahme 223 vorgesehen. Von der Aufnahme 223 ist in zusammengesetztem Zustand der Vorrichtung ein Tragelement 18 aufgenommen. Im Ausführungsbeispiel besteht das Tragelement 18 aus einem Bolzen, der rechtwinklig zur zentralen Bohrung 222 angeordnet ist. Der Bolzen ist im Ausführungsbeispiel aus nichtrostendem austenitischem Stahl (Chrom-Nickel Stahl, V2A-Stahl) hergestellt. Er weist in seinem dem Kolben 22 zugewandten Bereich eine Nut 181 auf, in die ein - nicht dargestellter - Stift zur Sicherung des Bolzens gegen Herausfallen oder Verschieben eingreift. Weiterhin sind in dem dem Kolben 22 abgewandten Bereich des Bolzens zwei Ringnuten 182 vorgesehen, in denen der Plattentragrahmen aus Vierkantrohr gehalten ist. Hierzu ist auf der dem Benutzer der Platte zugewandten linken Seite der Konsole jeweils ein Loch in dem Plattentragrahmen vorgesehen. Auf der dem Benutzer abgewandten rechten Seite der Konsole ist das Loch in dem Plattentragrahmen als Langloch ausgebildet.

Die Spindel 28 weist an ihrem unteren, der Tischplatte abgewandten Ende einen Außenmehrkant 281 auf, der zum Antrieb der Spindel 28 dient. In der Spindel 28 ist im Bereich des Außenmehrkants 281 zur Befestigung des Zahnrades 49 eine zentrale Gewindebohrung 282 vorgesehen. Im Anschluß an den Mehrkant 281 ist eine Nut 283 ausgebildet, in die eine geteilte Lagerscheibe 286, 287 als Widerlager eingreift.

Die Spindel 28 durchsetzt eine innere Lagerscheibe 286 und eine äußere Lagerscheibe 287, die gegen einander gehalten sind, in einem zwischen ihnen gebildeten Loch 285. Auf der den Lagerscheiben 286 und 287 abgewandten Seite der Spindel 28 sind ein Kegelrad 41, eine Anlaufscheibe 42, eine Buchse 43 angeordnet, die sich an der Getriebeaufnahme 40 abstützen. In der Getriebeaufnahme 40 sind Lagerringe 284 vorgesehen, die als Brückenlagerung zum Radialkraftausgleich dienen. Im rechten Winkel zu den Teilen 41, 42 und 43 ist die Getriebeaufnahme 40 ebenfalls mit einer Anlaufscheibe 42 und einer Buchse 43 versehen. In Axialrichtung zu der zuletzt genannten Anlaufscheibe 42 und der zugehörigen Buchse 43 sind eine Sechskanthohlwelle 44, ein Kegelrad 45 sowie wiederum eine Anlaufscheibe 42 und eine Buchse 43 vorgesehen. Die Sechskanthohlwelle 44 dient dem Synchronantrieb der rechten und der linken Tischkonsole. Rechtwinklig zu der Sechskanthohlwelle 44 - in Axialrichtung zu dem vertikalen Kegelrad 41 - sind eine Adapterwelle 46 mit Mitnahme-Flächen 461 und einem Mitnahme-Mehrkant 462 vorgesehen. Die Adapterwelle 46 greift in ein Stirnzahnrad 47, das auf der Getriebeseite vorgesehen ist. Zwischen der Adapterwelle 46 und dem Stirnzahnrad 47 ist eine weitere Anlaufscheibe 42 vorgesehen. Auf der der Adapterwelle 46 abgewandten Seite ist in das Stirnzahnrad 47 eine Befestigungsschraube 48 eingesteckt. Das Stirnzahnrad 47 kämmt mit einem Stirnzahnrad 49, das auf der Spindelseite vorgesehen ist. Auch dieses Stirnzahnrad 49 ist mit einer Befestigungsschraube 48 gehalten. Sowohl das Zahnrad 47 als auch das Stirnzahnrad 49 haben je eine Lagernut 471 und 491. Die Verschraubung der Stirnzahnräder 47 und 49 erfolgt mit Bewegungsspiel, d.h. das Getriebe kann schwimmen, also Toleranzfehler ausgleichen: Die Getriebeaufnahme ist also nicht festgeschraubt in der Konsole, sondern beweglich. Durch die Lagerringe wird eine Brückenlagerung erzielt, die dem Ausgleich der Radialkräfte dient.

In einer alternativen Ausführungsform der Erfindung, die in den Zeichnungen nicht dargestellt ist, können zwei benachbarte Vorrichtungen über eine die Kegelradgetriebe und damit eine die Hubeinheiten 14 verbindende Synchron-Sechskantwelle so angetrieben werden, dass die jeweils zusammengefaßten Hubeinheiten 14 gemeinsam drehantreibbar sind. Ebenso ist es denkbar, dass mehrere Konsolen 12 oder Hubeinheiten 14 benachbarter Möbelstücke über eine Synchron-Welle miteinander verbunden sind, so dass diese gemeinsam angetrieben werden können.

## Patentansprüche

1. Vorrichtung zur Höhen- und Schrägverstellung von Platten, insbesondere Arbeitsplatten, mit mindestens einer Konsole (12), die an einem Gestell angebracht werden kann und mindestens zwei vertikal unabhängig translatierbare Hubeinheiten aufweist, **dadurch gekennzeichnet, dass** auf die Konsole (12) ein Deckel (13) aufgeschraubt ist, dass zwischen Konsole (12) und Deckel (13) eine Öffnung (123) ausgebildet ist, durch die die Konsole (12) durch Klemmung auf einem die Öffnung durchsetzenden Traversenprofil (16) des Gestells befestigt werden kann, dass die Hubeinheiten (14) in der Konsole (12) von Bohrungen (121) aufgenommen sind, und dass die Hubeinheiten (3) drehfest in die Bohrungen (121) eingesetzt sind.

2. Vorrichtung nach Anspruch 1, **dadurch gekennzeichnet, dass** an den Hubeinheiten (14) mindestens eine Nocke (24) ausgebildet ist, die in Schlitzen (122) der Konsole (12) geführt ist.

3. Vorrichtung nach Anspruch 1 oder 2, **dadurch gekennzeichnet, dass** die Hubeinheiten (14) in der Konsole (12) auf geteilten Lagerscheiben (286, 287) abgestützt sind, die in ihrer Mitte ein Loch (285) aufweisen.

4. Vorrichtung nach einem der Ansprüche 1 bis 3, **dadurch gekennzeichnet, dass** in der Konsole (12) zwischen den Hubeinheiten (14) die Öffnung (123) vorgesehen ist.

5. Vorrichtung nach einem der Ansprüche 1 bis 4, **dadurch gekennzeichnet, dass** die Hubeinheiten (14) ein Tragelement (18) aufweisen, das in Form eines Bolzens ausgebildet ist und in einer Aufnahme (223) aufgenommen ist.

6. Vorrichtung nach Anspruch 5, **dadurch gekennzeichnet, dass** das Tragelement (18) rechtwinklig zur Längsmittellinie der Hubeinheit (14) und achsparallel zum Traversenprofil (16) angeordnet ist.

7. Vorrichtung nach einem der Ansprüche 5 oder 6, **dadurch gekennzeichnet, dass** je ein Bolzen (18) an seinem dem Hubelement (14) abgewandten Ende in einem Loch oder Langloch eines Plattentragrahmens geführt ist.

8. Vorrichtung nach einem der Ansprüche 1 bis 7, **dadurch gekennzeichnet, dass** die Hubeinheiten (14) mit einem Maßstab (23) versehen sind.

9. Vorrichtung nach einem der Ansprüche 1 bis 8, **dadurch gekennzeichnet, dass** jede der Hubeinheiten eine Antriebsspindel (28) aufweist, die über eine zweigeteilte Lagerscheibe (286, 287) befestigt ist.

10. Vorrichtung nach Anspruch 9, **dadurch gekennzeichnet, dass** die Antriebsspindel (28) mit einer Gewindebohrung (282) und einem Außenmehrkant (281) versehen ist, der spindelseitig ein Stirnzahnrad (49) aufnimmt, das mit einem getriebeseitig angeordneten Stirnzahnrad (47) in Eingriff ist.

11. Vorrichtung nach Anspruch 9 oder 10, **dadurch gekennzeichnet, dass** in der Getriebeaufnahme (40) eine vertikale Adapterwelle (46) indirekt geführt ist, deren eine Seite als Mitnahme-Mehrkant (462) für die Aufnahme des getriebeseitigen Stirnzahnrades (47) und deren andere Seite als Mitnahme-Fläche (461) für die Aufnahme eines vertikalen Kegelrads (41) ausgebildet ist.

12. Vorrichtung nach einem der Ansprüche 9 bis 11, **dadurch gekennzeichnet, dass** von der Getriebeaufnahme (40) quer zu der Antriebsspindel (28) achsparallel zum Traversenprofil (16) eine Sechskanthohlwelle (44) geführt ist, die über ein horizontales Kegelrad (45) und eine Antriebswelle drehantreibbar ist.

13. Vorrichtung nach einem der Ansprüche 9 bis 12, **dadurch gekennzeichnet, dass** die Hubeinheiten (14) mehrerer benachbarter Konsolen (12) über eine Synchronwelle und die Sechskanthohlwellen (44) des jeweiligen Getriebes verbindbar und synchronisierbar sind.

## Claims

1. A device for adjusting the height and inclination of panels, particularly work panels, having at least one console (**12**) that can be mounted to a rack and has at least two vertical translational lifting elements, **characterized in that** a lid (**13**) is screwed to the console (**12**), an opening (**123**) is formed between the console (**12**) and the lid (**13**), through that the console (**12**) can be fixed by clamping to a transversal profile (**16**) of a rack which is penetrating the opening (**123**), that the lifting elements (**14**) are received by bores (**121**) in the console (**12**), and the lifting elements (**14**) are inserted, fixed against relative rotation, into the bores (**121**).

2. The device according to claim 1, **characterized in that** at least one cam (24) that is guided in slots (**122**) of the console (**12**), is embodied in the lifting elements (**14**).

3. The device according to claim 1 or 2, **characterized in that** the lifting elements (**14**) are supported in the console (**12**) on two-part bearing disks (**286, 287**) that enclose a hole (**285**) in their center.

4. The device according to one of claims 1 through 3, **characterized in that** an opening (**123**) is provided in the console (**12**), between the lifting elements (**14**).

5. The device according to one of claims 1 through 4, **characterized in that** the lifting elements (**14**) have a support element (**18**), which is embodied in the form of an axle and is received by a receptacle (**223**).

6. The device according to claim 5, **characterized in that** the support element (**18**) is disposed at a right angle to the longitudinal center line of the lifting element (**14**) and axially parallel to the transversal profile (**16**).

7. The device according to claim 5 or 6, **characterized in that** each axle is guided in a hole or slot of a table-framework at its end remote from the lifting element (**14**).

8. The device according to one of claims 1 through 7, **characterized in that** the lifting elements (**14**) are provided with a ruler (**23**).

9. The device according to one of claims 1 through 8, **characterized in that** each of the lifting elements has a drive spindle (**28**) that is secured by way of a two-part bearing disk (**286, 287**).

10. The device according to claim 9, **characterized in that** the drive spindle (**28**) is provided with a threaded bore (**282**) and an outside polygonal segment (**281**), which receives a spur gear (**49**) disposed on the spindle side, which is brought into engagement with a spur gear (**47**) disposed on the gear side.

11. The device according to claim 9 or 10, **characterized in that** a vertical adapter shaft (**46**) is indirectly guided in the gear receptacle (**40**), with one side of the shaft being embodied as a polygonal carrier segment (**462**) for receiving the gear-side spur gear (**47**) and the other side being embodied as a carrier surface (461) for receiving a vertical bevel wheel (**41**).

12. The device according to one of claims 9 through 11, **characterized in that** a hexagonal hollow shaft (**44**) is guided by the gear receptacle (**40**), transversely to the drive spindle (28) and axially parallel to the transversal profile (16), and is rotated by a driving shaft and a horizontal bevel wheel (**45**).

13. The device according to one of claims 9 through 12, **characterized in that** the lifting elements (**14**) of several adjacent consoles (**12**) are connectable and synchronizable by a synchronous shaft and the hexagonal hollow shafts (**44**) of each gear.

## Revendications

1. Dispositif servant au reglage en hauteur et incliné de plateaux, en particulier de plans de travail, possédant au moins une console (12) qui peut être fixée sur un support et présentant au moins deux unités de levage translatoires verticales et indépendantes. Ce dispositif est **caractérisé par le fait qu'**un couvercle (**13**) est vissé sur la console (**12**), qu'une ouverture (**123**) par laquelle la console (**12**) peut être fixée par serrage sur un des profils de traverse (**16**) du support traversant l'ouverture est formée entre la console (**12**) et le couvercle (**13**), que les unités de levage (**14**) dans la console sont positionnées par des trous de forage et que les unités de levage (**3**) sont placées de façon à résister à la torsion dans les trous de forage (**121**).

2. Dispositif selon revendication 1 est **caractérisé par le fait qu'**au moins une came (**24**) qui est introduite dans des fentes (**122**) de la console (**12**) est formée sur les unités de levage (**14**).

3. Dispositif selon revendication 1 ou 2 **caractérisé par le fait que** les unités de levage (**14**) dans la console (**12**) sont appuyées sur des disques de coussinet séparés (**286, 287**) qui présentent un trou en leur milieu (**285**).

4. Dispositif selon une des revendications 1 à 3 **caractérisé par le fait que** l'ouverture (**123**) est prévue dans la console (**12**) entre les unités de levage (**14**).

5. Dispositif selon une des revendications 1 à 4 **caractérisé par le fait que** les unités de levage (**14**) présentent un élément porteur (**18**) qui a la forme d'un boulon et est contenu dans un logement (**223**).

6. Dispositif selon la revendication 5 **caractérisé par le fait que** l'élément porteur (**18**) est placé rectangulairement par rapport à la ligne de milieu longitudinale de l'unité de levage (**14**) et parallèle à l'axe par rapport au profil de traverse (**16**).

7. Dispositif selon l'une des revendications 5 ou 6 **caractérisé par le fait qu'**un boulon (**18**) est introduit à son extrémité opposée de l'élément de levage (**14**) dans un trou ou un trou ovale d'un cadre de porte-panneau.

8. Dispositif selon l'une des revendications 1 à 7 **caractérisé par le fait que** les unités de levage (**14**) possèdent une échelle graduée (**23**).

9. Dispositif selon l'une des revendications 1 à 8 **caractérisé par le fait que** chaque unité de levage présente une broche de commande (**28**) qui est fixée au-dessus d'un disque de coussinet (**286, 287**) séparé en deux.

10. Dispositif selon revendication 9 **caractérisé par le fait que** la broche de commande (**28**) comporte un taraudage (**282**) et un polygone extérieur (**281**) qui contient une roue dentée frontale (**49**) du côté de la broche. Cette roue est en prise avec une roue dentée frontale (**47**) placée du côté de l'engrenage.

11. Dispositif selon revendication 9 ou 10 **caractérisé par le fait qu'**une broche de raccord verticale (**46**) est introduite indirectement dans le logement de l'engrenage (**40**), dont l'un des côtés a une forme polygonale (**462**) d'entraînement pour contenir la roue dentée frontale du côté de l'engrenage (**47**) et l'autre côté, une surface d'entraînement (**461**) pour contenir la roue conique verticale (**41**).

12. Dispositif selon l'une des revendications 9 à 11 **caractérisé par le fait que** du logement de l'engrenage (**40**) latéralement jusqu'à la broche de commande (**28**) parallèlement à l'axe au profil de traverse (**16**), un arbre creux hexagonal est introduit pouvant être mis en rotation par une roue conique horizontale (**45**) et un arbre moteur.

13. Dispositif selon l'une des revendications 9 à 12 **caractérisé par le fait que** les unités de levage (**14**) de plusieurs consoles voisines (**12**) peuvent être reliées et synchronisées par un arbre de synchronisation et les arbres creux hexagonaux (**44**) de chaque engrenage.
